# EUROPÄISCHE PATENTSCHRIFT

(11) **EP 0 548 578 B1**
(45) Veröffentlichungstag und Bekanntmachung des Hinweises auf die Patenterteilung: **15.03.1995**
(21) Anmeldenummer: 92120169.5
(22) Anmeldetag: 26.11.1992
(51) Int. Cl.: B65C 11/02

(54) **Farbrollenführung für ein Handetikettiergerät**
Ink roller guide for a hand-held labeller
Guide du rouleau encreur d'une étiqueteuse à main

(30) Priorität: 14.12.1991 DE 4141298
(43) Veröffentlichungstag der Anmeldung: 30.06.1993
(73) Patentinhaber: ESSELTE METO INTERNATIONAL PRODUKTIONS GMBH, 69434 Hirschhorn (DE)
(72) Erfinder: Becker, Werner, D-69434 Hirschhorn (DE); Volk, Heinrich, D-64743 Beerfelden (DE)

(56) Entgegenhaltungen:
- DE-C- 2 857 834
- FR-A- 2 497 174
- US-A- 3 800 701
- US-A- 4 273 046

## Beschreibung

Die Erfindung betrifft ein Handetikettiergerät mit einer Druckeinrichtung und einem Schwenkhebel der einen Lagerzapfen hat, auf den eine Farbrolle lose aufsteckbar ist, wobei der Schwenkhebel bei Betätigung des Handetikettiergerätes von der Druckeinrichtung aus seiner Ruhelage wegbewegt und von Federkraft zurückbewegt wird. Ein solches Handetikettiergerät ist durch die DE-C-28 57 834 bekannt.

Bei dem bekannten Handetikettiergerät ist zur axialen Sicherung der Farbrolle auf dem Lagerzapfen ein kreisbogenförmiges, federndes Halteglied vorgesehen, welches in eine Nut am Ende der Farbrolle eingreift. Bei der Hin- und Herbewegung des Schwenkhebels läuft somit die Nut an der Farbrolle auf diesem Halteglied entlang, so daß die Farbrolle sich nicht axial verschieben kann. Sie ist damit gegen axiales Abgleiten vom Lagerzapfen gesichert. Zum Farbrollenwechsel wird dann das Halteglied aus der Nut entgegen einer Federkraft ausgehoben, so daß die Farbrolle axial vom Lagerzapfen entnommen und gegen eine neue Farbrolle ausgetauscht werden kann.

Bei dieser bekannten Anordnung hat es sich als äußerst nachteilig erwiesen, daß sehr hohe Anforderungen an die Fertigungsgenauigkeit für das Halteglied gestellt werden. Das Halteglied muß in seiner Form genau dem Kreisbogen entsprechen, den die Farbrolle bei Ihrer Hin- und Herbewegung ausführt. Es muß zudem in Ruhelage auch noch genau auf diesem Kreisbogen positioniert werden, was bei federnden Anordnungen naturgemäß mit erheblichen Schwierigkeiten verbunden ist. Wenn diese Anforderungen nicht erfüllt werden, dann führt dies unweigerlich zu Störungen im Handetikettiergerät. Entweder verklemmt sich der Schwenkhebel mit der Farbrolle am Halteglied, oder das Halteglied steht nicht immer im Eingriff mit der Nut der Farbrolle, so daß die Farbrolle axial von dem Lagerzapfen abgleiten kann, oder was wahrscheinlicher ist, sich seitlich neben der Nut unter dem Halteglied verklemmt.

Neben diesen funktionalen Nachteilen ist es bei der bekannten Farbrollenhalterung aber auch ungünstig, daß die Farbrolle selbst eine auf die Farbrollenhalterung abgestimmte Nut haben muß. Diese besondere Gestaltung der Farbrolle führt naturgemäß zu höheren Kosten bei der Herstellung dieses regelmäßig auszutauschenden Verschleißteiles. Außerdem wird die Farbrolle damit asymetrisch, so daß der Bediener beim Einsetzen unbedingt auf die richtige Richtung achten muß. Weiterhin wird in axialer Richtung mehr Bauraum benötigt, weil die Farbrolle im Bereich der Nut ihre eigentliche Aufgabe, nämlich die Einfärbung der Druckeinrichtung nicht erfüllen kann. Damit wird das gesamte Handetikettiergerät breiter und somit schwerer.

Aufgabe der Erfindung ist es, die Farbrollenhalterung für ein Handetikettiergerät der eingangs genannten Art so auszubilden, daß die Farbrolle sicher auf dem Lagerzapfen gehalten wird, aber selbst keine besondere Form zum Eingriff von Haltegliedern oder dergleichen haben muß. Es soll eine Farbrolle verwendbar sein, die auf ihrer gesamten Breite nutzbar ist.

Diese Aufgabe wird erfindungsgemäß dadurch gelöst, daß am Gehäuse des Handetikettiergerätes, gegenüber dem freien Ende des Lagerzapfens, entsprechend der Schwenkbahn des Schwenkhebels eine erhabene, kreisbogenförmige Anlaufbahn ausgebildet ist, an der die Farbrolle axial abstützbar ist. Damit braucht weder am Schwenkhebel, noch an der Farbrolle ein Haltemechanismus vorgesehen werden. Immer wenn die Farbrolle sich axial vom Lagerzapfen wegbewegen will, wird sie durch Anstoßen an die Anlaufbahn daran gehindert. Dabei wird aber die Anlaufbahn auch nur in diesem Fall leicht berührt. Ansonsten läuft die Farbrolle völlig frei von Haltegliedern auf dem Lagerzapfen.

Als konstruktiv besonders einfache Ausgestaltung ist vorgesehen, daß die Anlaufbahn unmittelbar als Steg an einer Innenseite einer Gehäusewand angeformt ist. Die Anlaufbahn kann damit gleichzeitig als Teil einer ohnehin notwendigen Verrippung der Gehäuseinnenwand ausgebildet werden. Gesonderte Kosten für die Anlaufbahn entfallen damit vollständig.

Zur Minimierung der Reibung zwischen Anlaufbahn und Farbrolle ist es zweckmäßig, wenn die Anlaufbahn relativ zum Lagerzapfen außermittig angeordnet ist. Vorzugsweise sollte sie dabei zwischen Schwenkpunkt des Schwenkhebels und Mittelpunkt des Lagerzapfens vorgesehen sein. Die Farbrolle rollt dann bei Berührung mit ihrer normalen, durch die Druckeinrichtung hervorgerufenen, Drehbewegung auch an der Anlaufbahn ab, so daß keine oder nur minimale Gleitreibung auftritt.

Ein besonders einfacher Wechsel der Farbrolle wird ermöglicht, wenn gegenüber dem Lagerzapfen in der Gehäusewand eine Öffnung vorgesehen ist, die von der Anlaufbahn überspannt wird, wobei die Anlaufbahn mindestens im Bereich der Öffnung beweglich ausgebildet ist, so daß zum Farbrollenwechsel die Öffnung vollständig freilegbar ist und die Farbrolle durch die Öffnung vom Lagerzapfen abgezogen und auf ihn aufgeschoben werden kann. Damit bei dieser Ausgestaltung die Anlaufbahn nicht als gesondertes Bauteil ausgestaltet werden muß, sollte ein bewegliches Verschlußteil für die Öffnung vorgesehen werden, auf dessen Innenseite ein erster Abschnitt der Anlaufbahn ausgebildet ist, der direkt an einen zweiten, an der Innenseite der Gehäusewand ausgebildeten Abschnitt anschließt, wenn das Verschlußteil in die Öffnung eingesetzt ist. Ein solches Verschlußteil kann konstruktiv vorteilhaft gut als schwenkbare Klappe ausgebildet sein, die an der Gehäusewand drehbar gelagert und parallel zur Gehäusewand in die Öffnung schwenkbar ist. Eine solche Öffnung sollte vorzugsweise gegenüber der Ruhelage des Lagerzapfens angeordnet sein, damit die Farbrolle während des Wechsels frei vom Druckwerk ist, und der Schwenkhebel nicht erst zur Öffnung hingeschwenkt werden muß.

Der Farbrollenwechsel kann aber auch einfach dadurch ermöglicht werden, daß der Schwenkhebel über seinen normalen durch die Druckeinrichtung bewirkten Schwenkweg hinaus nach vorn aus dem Gehäuse gegen Federkraft zum Farbrollenwechsel herausschwenkbar ist. Damit bewegt sich dann der Schwenkhebel während des üblichen Betriebes des Handetikettiergerätes im Bereich der Anlaufbahn, so daß die Farbrolle wirksam gegen axiales Abgleiten gesichert ist. Zum Farbrollenwechsel braucht der Schwenkhebel dann nur durch manuelle Kraft nach vorn aus dem Handetikettiergerät herausgeschwenkt werden, wodurch die Farbrolle axial frei kommt und an besonders gut zugänglicher Stelle ausgewechselt werden kann. Es werden dabei keinerlei zusätzliche bewegliche Teile zur Realisierung der Erfindung benötigt.

Eine weitere Vereinfachung der gesamten Einfärbrollenhalterung wird erreicht, wenn der Schwenkhebel unmittelbar aus einer einseitig fest eingespannten Blattfeder mit direkt angeformten Achszapfen besteht.

Weiter Vorteile ergeben sich aus der nachfolgenden Beschreibung eines Ausführungsbeispiels anhand der Zeichnung. In der Zeichnung zeigt:
- Fig. 1: Ein schematisch dargestelltes, seitlich offenes Handetikettiergerät mit der erfindungsgemäßen Farbrollenhalterung.
- Fig. 2: Einen Schnitt entlang der Linie A-A der Fig 1.
- Fig. 3: Einen Ausschnitt eines weiteres Handetikettiergerätes von der Seite mit einem parallel zum Gehäuse verschwenkbaren Verschlußteil.

In Figur 1 ist ein Handetikettiergerät mit einem offenen Gehäuse 1 schematisch dargestellt. Im Gehäuse 1 ist um einen Drehpunkt 4 ein Betätigungshebel 2 entgegen der Kraft einer Feder 3 schwenkbar gelagert. Am Betätigungshebel 2 ist eine Druckeinrichtung 5 befestigt.

Im unteren Teil des Gehäuses 1 ist ein Antriebsmechanismus 6 angeordnet, der in Wirkverbindung mit dem Betätigungshebel 2 steht. Weiterhin sind im Unteren Teil Umlenkrollen 7 und 8, sowie ein Drucktisch 9 mit integrierter Spendkante 9a und eine Andrückrolle 10 angeordnet.

Im oberen Teil des Gehäuses 1 ist noch eine Etikettenbandrolle 11 drehbar gelagert, von der das Etikettenband entsprechenden einer mit Pfeilen versehenen Linie 12 durch das Handetikettiergerät geführt ist. Dieser Weg durch das Handetikettiergerät führt um die Umlenkrolle 7, über den Drucktisch 9, um die Spendkante 9a, die Umlenkrolle 8 zur Antriebseinrichtung 6.

Im vorderen, in der Zeichnung gesehen linken Teil des Gehäuses 1 ist ein Schwenkhebel 20 angeordnet, der mit seinem einen Ende um einen Punkt 21 drehbar ist und an seinem anderen Ende einen nach hinten weisenden Lagerzapfen 22 hat, wie auf dem Schnitt der Figur 2 deutlich erkennbar ist. Auf dem Lagerzapfen 22 ist eine Farbrolle 23 drehbar aufgesteckt, deren eigentlicher Farbkörper 25 von zwei integrierten Bordscheiben 24 axial begrenzt ist.

An der hinteren Gehäusewand ist eine kreisbogenförmige Anlaufbahn 25 ausgebildet. Wie aus Figur 2 deutlich erkennbar, ist die Anlaufbahn als Steg unmittelbar am Gehäuse ausgeformt. Der Kreisbogen der Anlaufbahn 25 verläuft konzentrisch zum Schwenkpunkt 21 des Schwenkhebels 20, und zwar in der Figur 1 gesehen etwas oberhalb des Mittelpunktes der Farbrolle 23. Dabei führt die Anlaufbahn 25 vom vorderen, offenen Ende des Gehäuses 1 mindestens etwas über den normalen Schwenkweg des Schwenkhebels 20 nach hinten, das ist, in Figur 1 gesehen, nach rechts. Am vorderen, offenen Gehäuseende führt die Anlaufbahn schräg nach hinten weg. Gegenüber der Farbrolle 23 hat die Druckeinrichtung 5 erhabene Drucktypen 26.

Damit arbeitet das Handetikettiergerät wie folgt: Bei Betätigung des Handhebels 2 wird dieser entgegen der Kraft der Feder 3 gegen den Uhrzeigersinn verschwenkt. Die Druckeinrichtung 5 bewegt sich damit nach unten und trifft zunächst mit den Drucktypen 26 auf die Farbrolle 23. Durch die auf die Farbrolle 23 einwirkende Kraft wirkt auf den Schwenkhebel 20 ein Drehmoment im Uhrzeigersinn, so daß dieser nach vorn wegschwenkt, wobei sich die Farbrolle 23 an den Drucktypen 26 abrollt und diese einfärbt. Nachdem der Schwenkhebel 20 weit genug verschwenkt wurde, bewegt sich die Druckeinrichtung an der Farbrolle 23 vorbei auf den Drucktisch 9, wodurch das Etikettenband bestempelt wird. Während dieser Phase ist die Farbrolle 23 vorzugsweise mit ihren Bordscheiben 24 am Gehäuse der Druckeinrichtung abgestützt.

Die Rückbewegung des Handhebels 2 wird durch die Feder 3 bewirkt, wobei gleichzeitig die Antriebseinrichtung 6 das Etikettenband um einen Transportschritt weiterbewegt. Dabei wird das Etikettenband um die Spendkante 9a gezogen, so daß sich dort ein Etikett vom Trägerband löst und unter die Andrückrolle 10 gelangt. Damit kann es dann auf zu etikettierende Waren oder dergleichen aufgeklebt werden. Bei dieser Rückbewegung wird auch der Schwenkhebel 20 entlastet und mittels einer nicht dargestellten Feder wieder in die gezeichnete Ausgangslage zurückgeführt.

Bei der Bewegung des Schwenkhebels 20 dreht sich die Farbrolle auf dem Lagerzapfen 22 in beiden Richtungen. Bei Störeinflüssen, wie Erschütterungen, Schräglage des Handetikettiergerätes oder dergleichen würde sie normalerweise versuchen vom Lagerzapfen 22 axial herunter zu laufen. In Figur 2 gesehen nach rechts wird sie daran jedoch unmittelbar durch den Schwenkhebel 20 selbst gehindert. In Figur 2 gesehen nach links kann sie sich aber auch nur minimal bis zur erfindungsgemäßen Anlaufbahn 25 verschieben und wird dort von dieser wieder abgewiesen. Ein axiales Abgleiten der Farbrolle 23 ist damit auf einfachste Weise unterbunden, ohne daß es gesonderter Befestigungsmittel bedarf.

Aber auch ein Wechsel der Farbrolle ist besonders einfach dadurch möglich, daß der Schwenkhebel 20 über seinen normalen Betätigungweg hinaus nach vorn aus dem Handetikettiergerät herausgeschwenkt wird. Damit liegt dann der Lagerzapfen 22 einseitig völlig frei und die Farbrolle kann, wenn man z.B. dabei das Handetikettiergerät schrägt über einen Entsorgungsbehälter hält, direkt in diesen abgleiten. Es braucht dann bei entgegengesetzter Schräglage des Handetikettiergerätes nur eine neue Farbrolle 23 auf den Lagerzapfen 22 aufgesteckt und der Schwenkhebel 20 wieder losgelassen werden. Er wird sofort durch die nicht dargestellte Feder wieder in das Gehäuse 1 gezogen, so daß die neue Farbrolle 23 sofort wieder axial gesichert ist. Beim Eintauchen in das Handetikettiergerät wird durch die Anschrägung im vorderen Teil der Anlaufbahn auch ein Verklemmen oder Stauen zuverlässig vermieden.

In Figur 3 ist ein weiteres Ausführungsbeispiel der Erfindung dargestellt, wobei gleiche Teile wie in den Figuren 1 und 2 mit gleichen Bezugszeichen versehen sind. In Figur 3 ist jedoch nur der vordere Teil eines Handetikettiergerätes mit dem interessierenden Bereich der Farbrollenhalterung gezeigt. Ein wesentlicher Unterschied zum Ausführungsbeispiel der Figuren 1 und 2 besteht darin, daß das Handetikettiergerät der Figur 3 ein vorn geschlossenes Gehäuse 1 hat.

Damit auch bei vorn geschlossenem Gehäuse ein leichter Farbrollenwechsel möglich ist, hat dieses Handetikettiergerät eine zur seitlichen Gehäusewand schwenkbare Klappe 30. Dies Klappe 30 verschließt normalerweise eine dem freien Achszapfen 22 in Ruhestellung des Schwenkhebels 20 gegenüberliegende Öffnung. Diese Ruhestellung des Schwenkhebels 20 ist in der Zeichnung mit durchgezogenem Strich dargestellt. Sowohl der vordere Teil des Bestätigungshebels 2 als auch die daran befestigte Druckeinrichtung 5 sind wegen einer besseren Übersicht vollständig nur gestrichelt dargestellt. Wie man dennoch gut erkennt ist zwischen Druckeinrichtung 5 und Farbrolle 23 in dieser Ruhestellung ein Zwischenraum vorhanden. Erst wenn sich die Druckeinrichtung 5 nach unten bewegt kommen die Drucktypen 26 mit der Farbrolle 23 in Berührung und drängen den Schwenkhebel 20 nach hinten, das ist in der Zeichnung gesehen nach rechts. Der Schwenkhebel 20 gelangt dabei in die gestrichelt dargestellte Position.

Wie man dabei gut erkennt bewegt sich die Farbrolle 23 entlang der Anlaufbahn 25, die bei diesem Ausführungsbeispiel in zwei Abschnitte 25a und 25b unterteilt ist. Der Abschnitt 25a befindet sich auf der Innenseite der Klappe 30 und kann somit zusammen mit der Klappe 30 parallel zur seitlichen Gehäusewand weggeschwenkt werden. Die herausgeschwenkte Stellung der Klappe 30 ist durch gestrichelte Linien gezeigt. An diesen mit der Klappe 30 beweglichen ersten Abschnitt 25a der Anlaufbahn 25 schließt sich bei geschlossener Stellung ein zweiter Abschnitt 25b an, der wie beim Ausführungsbeispiel der Figuren 1 und 2 auf der Gehäuseinnenseite als Steg ausgebildet ist.

Bei der Schließbewegung der Klappe 30 bewegt sich der erste Abschnitt 25a der Anlaufbahn 25 größtenteils quer zur Farbrolle 23. Damit beim Schließen der Klappe 30 die Farbrolle 23 zuverlässig bis hinter die Anlaufbahn gedrückt wird, ist ähnlich der Anlaufbahn 25 ein Einführsteg 31 vom ersten Abschnitt 25a der Anlaufbahn 25 schräg, in der Zeichnung gesehen nach hinten weg ausgebildet. Dieser Einführsteg greift beim Zuklappen hinter die Farbrolle und verschiebt mit ihrer schiefen Ebene diese axial soweit, bis die Anlaufbahn hinter die Farbrolle gelangt.

Ebenso sind die beiden Abschnitte 25a und 25b der Anlaufbahn 25 an ihren aneinander stoßenden Enden nach hinten abgeschrägt ausgebildet, damit die beim Wechsel zwischen den beiden Abschnitten nicht hakt.

Der Farbrollenwechsel ist beim Ausführungsbeispiel der Figur 3 fast noch einfacher, weil hier kein unter Federspannung stehendes Teil bewegt werden muß. Es wird einfach die Klappe 30 in die gestrichelt dargestellte Position aufgeklappt. Die alte Farbrolle 23 kann nun einfach durch schräg halten des Handetikettiergerätes herausrutschen. Sie ist dabei auch völlig frei von der Druckeinrichtung 5. Danach wird das Handetikettiergerät einfach zur anderen Seite umgedreht. Nun kann man einfach eine neue Farbrolle 23 durch die Öffnung auf den leeren Lagerzapfen 22 gleiten lassen. Falls die Farbrolle dabei nicht vollständig bis in Endstellung gelangt, so wird sie beim nachfolgenden Schließen der Klappe 30 durch den Einführsteg 31 zuverlässig bis in diese Endstellung geschoben.

Ein wesentlicher Vorteil der erfindungsgemäßen Farbrollenhalterung besteht darin, daß die Farbrolle 23 selbst keinerlei besondere Gestaltung haben muß. Üblicherweise sind diese jedoch seitlich von dünnen Bordscheiben 24 begrenzt, um ein seitliches Ausfließen der darin enthaltenen Tinte zu verhindern. Es sind aber auch Farbrollen auf dem Markt, die seitliche Griffelemente angeformt haben, damit man sie ohne Beschmutzen der Finger anfassen kann. Beim oben beschriebenen Handetikettiergerät können alle diese Farbrollenvarianten entsprechend den Kundenwünschen eingesetzt werden, ohne daß an der erfindungsgemäße Farbrollenhalterung geändert werden müßte.

## Patentansprüche

1. Handetikettiergerät mit einer Druckeinrichtung (5) und einem Schwenkhebel (20) der einen Lagerzapfen (22) hat, auf den eine Farbrolle (23) lose aufsteckbar ist, wobei der Schwenkhebel bei Betätigung des Handetikettiergerätes von der Druckeinrichtung aus seiner Ruhelage wegbewegt und von Federkraft zurückbewegt wird,
**dadurch gekennzeichnet,** daß
am Gehäuse (1) des Handetikettiergerätes, gegenüber dem freien Ende des Lagerzapfens (22), entsprechend der Schwenkbahn des Schwenkhebels (20) eine erhabene, kreisbogenförmige Anlaufbahn (25) ausgebildet ist, an der die Farbrolle (23) axial abstützbar ist.

2. Handetikettiergerät nach Anspruch 1,
**dadurch gekennzeichnet,** daß
die Anlaufbahn (25) direkt als Steg an einer Innenseite einer Gehäusenwand angeformt ist.

3. Handetikettiergerät nach Anspruch 1 oder 2,
**dadurch gekennzeichnet,** daß
die Anlaufbahn (25) relativ zum Lagerzapfen (22) außermittig angeordnet ist.

4. Handetikettiergerät nach Anspruch 3,
**dadurch gekennzeichnet,** daß
die Anlaufbahn (25) zwischen Schwenkpunkt des Schwenkhebels (20) und Mittelpunkt des Lagerzapfens (22) angeordnet ist.

5. Handetikettiergerät nach Anspruch 1 oder einem der folgenden,
**dadurch gekennzeichnet,** daß
gegenüber dem Lagerzapfen (22) in der Gehäusewand eine Öffnung vorgesehen ist, die von der Anlaufbahn (25) überspannt wird, wobei die Anlaufbahn (25) mindestens im Bereich der Öffnung beweglich ausgebildet ist, so daß zum Farbrollenwechsel die Öffnung vollständig freilegbar ist und die Farbrolle (23) durch die Öffnung vom Lagerzapfen (22) abgezogen und auf ihn aufgeschoben werden kann.

6. Handetikettiergerät nach Anspruch 5,
**dadurch gekennzeichnet,** daß
die Öffnung gegenüber der Ruhelage des Lagerzapfens (22) vorgesehen ist.

7. Handetikettiergerät nach Anspruch 5
**dadurch gekennzeichnet,** daß
ein bewegliches Verschlußteil (30) für die Öffnung vorgesehen ist, auf dessen Innenseite ein erster Abschnitt (25a) der Anlaufbahn (25) ausgebildet ist, der direkt an einen zweiten, an der Innenseite der Gehäusewand ausgebildeten Abschnitt (25b) anschließt, wenn das Verschlußteil (30) in die Öffnung eingesetzt ist.

8. Handetikettiergerät nach Anspruch 7,
**dadurch gekennzeichnet,** daß
das Verschlußteil (30) als schwenkbare Klappe (30) ausgebildet ist, die an der Gehäusewand drehbar gelagert und parallel zur Gehäusewand in die Öffnung schwenkbar ist.

9. Handetikettiergerät nach Anspruch 1 oder einem der folgenden,
**dadurch gekennzeichnet,** daß
der Schwenkhebel (20) über seinen normalen durch die Druckeinrichtung (5) bewirkten Schwenkweg hinaus nach vorn aus dem Gehäuse gegen Federkraft zum Farbrollenwechsel herausschwenkbar ist.

10. Handetikettiergerät nach Anspruch 1 oder einem der folgenden,
**dadurch gekennzeichnet,** daß
der Schwenkhebel (20) unmittelbar aus einer einseitig fest eingespannten Blattfeder besteht.

11. Handetikettiergerät nach Anspruch 8 oder einem der folgenden,
**dadurch gekennzeichnet,** daß
entsprechend der Drehbewegung der Klappe (30) ein von der Anlaufbahn (25) im Winkel abstehender Einführsteg (31) ausgebildet ist, der schräg zur Klappe (30) verläuft, so daß er beim Schließen der Klappe (30) die Farbrolle mit einer schiefen Ebene auf die Anlaufbahn (25) hebt.

## Claims

1. A hand-held labeller having a printing device (5) and a pivoted lever (20) which has a trunnion (22) to which an ink roller (23) can be loosely attached, whereby the pivoted lever is moved out of its rest position and away from the printing device upon actuation of the hand-held labeller and is moved back by resilience, characterized in that on the housing (1) of the hand-held labeller, facing the free end of the trunnion (22), there is constructed a raised, arcuate running path (25) corresponding to the pivot path of the pivoted lever (20), on which running path the ink roller (23) can be axially supported.

2. A hand-held labeller according to claim 1, characterized in that the running path (25) is moulded directly as a flange on an inner side of a housing wall.

3. A hand-held labeller according to claim 1 or 2, characterized in that the running path (25) is arranged eccentrically relative to the trunnion (22).

4. A hand-held labeller according to claim 3, characterized in that the running path (25) is arranged between the pivot point of the pivoted lever (20) and the centre point of the trunnion (22).

5. A hand-held labeller according to claim 1 or one of the following claims, characterized in that an opening is provided in the housing wall facing the trunnion (22), which opening is spanned by the running path (25), whereby the running path (25) is formed in a moveable manner at least in the region of the opening, so that in order to change the ink roller the opening can be uncovered completely and the ink roller (23) can be removed from and pushed on to the trunnion (22) through the opening.

6. A hand-held labeller according to claim 5, characterized in that the opening is provided facing the rest position of the trunnion (22).

7. A hand-held labeller according to claim 5, characterized in that a moveable closure part (30) is provided for the opening, on the inner side of which part a first section (25a) of the running path (25) is formed, which connects directly to a second section (25b) formed on the inner side of the housing wall when the closure part (30) is inserted into the opening.

8. A hand-held labeller according to claim 7, characterized in that the closure part (30) is formed as a pivoted shutter (30) which is rotatably mounted on the housing wall and can be pivoted parallel to the housing wall into the opening.

9. A hand-held labeller according to claim 1 or one of the following claims, characterized in that in order to change the ink roller, the pivoted lever (20) can be pivoted against resilience to the front and out of the housing beyond its normal pivot path effected by the printing device (5).

10. A hand-held labeller according to claim 1 or one of the following claims, characterized in that the pivoted lever (20) consists directly of a leaf spring securely clamped on one side.

11. A hand-held labeller according to claim 8 or one of the following claims, characterized in that an insertion flange (31) is formed, corresponding to the rotary movement of the shutter (30), at an angle to the running path (25), which insertion flange (31) is bevelled with respect to the shutter (30) so that when the shutter (30) is closed, a slanting plane of the insertion flange (31) lifts the ink roller on to the running path (25).

## Revendications

1. Etiqueteuse manuelle comportant un dispositif d'impression (5) et un levier pivotant (20) qui possède un axe de palier (22) sur lequel peut être enfilé librement un rouleau d'encrage (23), le levier pivotant étant éloigné lors de l'actionnement de l'étiqueteuse manuelle du dispositif d'impression, à partir de sa position de repos et replacé sous l'effet d'un ressort, caractérisée en ce que sur le boîtier (1) de l'étiqueteuse manuelle, face à l'extrémité libre de l'axe de palier (22), conformément à la trajectoire de pivotement du levier pivotant (20), il est formé une voie d'arrêt (25), circulaire, en relief, contre laquelle le rouleau d'encrage (23) s'appuie axialement.

2. Etiqueteuse manuelle selon la revendication 1, caractérisée en ce que la voie d'arrêt (25) est directement formée sous la forme d'une nervure sur une face intérieure d'une paroi du boîtier.

3. Etiqueteuse manuelle selon les revendications 1 ou 2, caractérisée en ce que la voie d'arrêt (25) est située excentrée par rapport à l'axe de palier (22).

4. Etiqueteuse manuelle selon la revendication 3, caractérisée en ce que la voie d'arrêt (25) est située entre le point de pivotement du levier pivotant (20) et le centre de l'axe de palier (22).

5. Etiqueteuse manuelle selon la revendication 1 ou l'une des revendications suivantes, caractérisée en ce que face à l'axe de palier (22) il est prévu dans la paroi de boîtier une ouverture qui est franchie par la piste d'arrêt (25), celle-ci étant configurée mobile au moins dans la zone de l'ouverture, de manière que l'ouverture puisse être totalement dégagée lors du changement de rouleau d'encrage et le rouleau d'encrage (23) peut être retiré de l'axe (22) et replacé sur celui-ci, à travers l'ouverture.

6. Etiqueteuse manuelle selon la revendication 5, caractérisée en ce que l'ouverture est prévue face à la position de repos de l'axe de palier (22).

7. Etiqueteuse manuelle selon la revendication 5, caractérisée en ce qu'il est prévu un élément de fermeture (30) mobile pour l'ouverture sur le côté intérieur duquel est formée une première portion (25a) de la voie d'arrêt (25), qui fait suite directement à une seconde portion (25b), formée sur la face intérieure de la paroi du boîtier, lorsque l'élément de fermeture (30) est introduit dans l'ouverture.

8. Etiqueteuse manuelle selon la revendication 7, caractérisée en ce que l'élément de fermeture (30) est un volet (30) pivotant qui est monté tournant sur la paroi du boitier et qui peut pivoter parallèlement à la paroi du boitier, dans l'ouverture.

9. Etiqueteuse manuelle selon la revendication 1 ou l'une des revendications suivantes, caractérisée en ce que le levier pivotant (20) peut pivoter vers l'avant hors du boîtier, au-delà de son parcours de pivotement normal, provoqué par le dispositif d'impression (5), à l'encontre de la force d'un ressort, lors du changement de rouleau d'encrage.

10. Etiqueteuse manuelle selon la revendication 1 ou l'une des revendications suivantes, caractérisée en ce que le levier pivotant (20) est directement constitué d'un ressort à lame fermement serré d'un côté.

11. Etiqueteuse manuelle selon la revendication 8 ou l'une des revendications suivantes, caractérisée en ce que conformément à la rotation du volet (30), il est formé une nervure d'introduction (31), formant un angle avec la voie d'arrêt (25), qui s'étend obliquement par rapport au volet (30), de sorte que lors de la fermeture du volet (30), elle soulève le rouleau d'encrage selon un plan incliné, sur la voie d'arrêt (25).
